# EUROPÄISCHE PATENTSCHRIFT

(11) **EP 3 074 996 B1**
(45) Veröffentlichungstag und Bekanntmachung des Hinweises auf die Patenterteilung: **08.04.2020**
(21) Anmeldenummer: 14795645.2
(22) Anmeldetag: 10.11.2014
(51) Int. Cl.: H01H 9/00

(54) **TRÄGERMODUL UND TRÄGERGERÜST FÜR POLUNGSWIDERSTÄNDE EINES STUFENSCHALTERS, BEFESTIGUNGSELEMENT FÜR POLUNGSWIDERSTÄNDE SOWIE ANORDNUNG VON POLUNGSWIDERSTÄNDEN EINES STUFENSCHALTERS**
SUPPORT MODULE AND SUPPORT FRAME FOR POLARIZATION RESISTORS OF AN ON-LOAD TAP CHANGER, FASTENING ELEMENT FOR POLARIZATION RESISTORS AND ARRANGEMENT OF POLARIZATION RESISTORS OF AN ON-LOAD TAP CHANGER
MODULE DE SUPPORT ET OSSATURE DE SUPPORT POUR RÉSISTANCES DE POLARITÉ D'UN COMMUTATEUR À PLOTS, ÉLÉMENT DE FIXATION POUR RÉSISTANCES DE POLARITÉ ET ENSEMBLE DE RÉSISTANCES DE POLARITÉ D'UN COMMUTATEUR À PLOTS

(30) Priorität: 25.11.2013 DE 102013019595
(43) Veröffentlichungstag der Anmeldung: 05.10.2016
(73) Patentinhaber: Maschinenfabrik Reinhausen GmbH, 93059 Regensburg (DE)
(72) Erfinder: HILTNER, Robert, 93170 Bernhardswald (DE); SCHUSTER, Thomas, 93059 Regensburg (DE); BENGLER, Moritz, 93059 Regensburg (DE)
(86) Internationale Anmeldenummer: PCT/EP2014/074141
(87) Internationale Veröffentlichungsnummer: WO 2015/074904

(56) Entgegenhaltungen:
- DE-A1- 2 931 000
- DE-U1- 9 101 959
- US-A1- 2010 090 794

## Beschreibung

Die Erfindung betrifft ein Trägermodul und ein Trägergerüst für Polungswiderstände eines Stufenschalters, ein Befestigungselement für Polungswiderstände sowie eine Anordnung von Polungswiderständen eines Stufenschalters.

Die DE 25 48 408 C3 beschreibt einen aus Lastumschalter, Stufenwähler und Vorwähler bestehenden Stufenschalter, bei welchem unterhalb des Stufenwählers koaxial zu diesem ein Polungsschalter vorgesehen ist. Der Polungsschalter besteht aus einem unterhalb des Stufenwählers angeordneten Isolierzylinder. An der Innenwand des Isolierzylinders sind auf einer gedachten Spirale mehrere Steckkontakte angeordnet, und jeweils in zwei dieser Steckkontakte ist ein stabförmiger Porzellanwiderstand eingesteckt.

Die DE 29 31 000 A1 beschreibt einen Stufenschalter, bei dem ein zylindrischer Lastumschalter von einem Stufenschalterkopf getragen wird und bei dem ferner ein der Zylinderform des Stufenschalters angepasster Träger für Polungswiderstände außerhalb des Umfangs des Lastumschalters angeordnet ist. Gemäß einer ersten Alternative besteht der Träger aus mindestens zwei Isolierstoffringen gleichen Umfangs, die die mit axialem Abstand um den Lastumschalter herum angeordnet sind, wobei stabförmige sich in Richtung der Zylinderwand des Lastumschalters erstreckende Polungswiderstände in an den Isolierstoffringen sitzende Steckkontakte einsteckbar sind. Gemäß einer zweiten Alternative ist der Träger als Schaltenteil aus Isolierstoff ausgebildet, welches im Umfang etwa 1/4 bis 1/3 des Umfangs des Stufenschalters überdeckt und an seiner Innenseite die Polungswiderstände trägt.

Die DE 36 44 206 A1 beschreibt einen mehrphasigen Lastwähler für Stufentransformatoren mit einem seitlich vom Lastwähler angeordneten Wender, wobei der sich über die gesamte Höhe des Lastwählers erstreckende Wender als ein Rohrsegment ausgebildet ist. Vorgesehen sind mehrere stabförmige zu beiden Seiten der Wand des Rohrsegments in Zickzacklinie durch die Wand hindurch in einer Reihenschaltung verbundene Polungswiderstände.

Die DE 89 14 598 U1 beschreibt ein Befestigungselement für Polungswiderstände an Stufenschaltern von Stufentransformatoren, das zu deren Befestigung auf oder an Isolierstoffzylindern, -segmenten oder anderen isolierenden Befestigungsmitteln und gleichzeitig zur elektrischen Verbindung jeweils eines Endes der stabförmigen Polungswiderstände mit einem elektrischen Potential dient, wobei das Befestigungselement einstückig aus elektrisch leitendem Werkstoff besteht und eine äußere annähernd kugelförmige Kontur aufweist, in die hinein sich eine zylindrische Öffnung erstreckt, deren Durchmesser geringförmig grösser als der Schaftdurchmesser der zu fixierenden Polungswiderstände ist, dass senkrecht zur Längsachse dieser Öffnung in Aussparungen des Befestigungselementes unter einem bestimmten Winkel zueinander angeordnete Andruckkörper vorgesehen sind, die radial beweglich geführt sind und mittels Druckfedern in das Innere der Öffnung drücken, dass sich im Befestigungselement eine radial dessen Wandung durchdringende Gewindebohrung befindet, in die ein Bolzen zur Befestigung und zur elektrischen Kontaktgabe einschraubbar ist.

Es ist Aufgabe der Erfindung, die Anbringung von Polungswiderständen in einem Stufenschalter einfach und flexibel zu gestalten.

Diese Aufgabe wird gelöst durch ein Trägermodul gemäß Anspruch 1, ein Trägergerüst gemäß Anspruch 5, und eine Anordnung gemäß Anspruch 8. Vorteilhafte Weiterbildungen sind in den Unteransprüchen beschrieben.

Die Erfindung schlägt gemäß einem ersten Aspekt ein Trägermodul für Polungswiderstände eines Stufenschalters vor, aufweisend oder umfassend:
- einen Tragebereich für wenigstens einen Polungswiderstand; einen zweiten Tragebereich für wenigstens einen Polungswiderstand;
- einen ersten Fügebereich;
- einen zweiten Fügebereich, der kompatibel oder passend zu dem ersten Fügebereich ausgebildet ist, vorzugsweise derart, dass er an dem ersten Fügebereich eines baugleichen anderen Trägermoduls zumindest teilweise anliegen kann, um diese beiden Trägermodule zu fügen oder zusammenzusetzen oder zusammenzuhalten.

Dieses gemäß dem ersten Aspekt vorgeschlagene Trägermodul ermöglicht als eine Art Grundbaustein in einem Baukastensystem oder modularen System eine einfache und flexible Anbringung, Montage und Halterung der Polungswiderständen in einem Stufenschalter.

Das vorgeschlagene Trägermodul kann nach Bedarf auf beliebige Art und Weise ausgebildet sein und beispielsweise wenigstens einen weiteren Tragebereich und/oder wenigstens einen weiteren Fügebereich aufweisen und/oder beispielsweise aus einem elektrisch nicht leitfähigen oder elektrisch isolierenden Werkstoff und/oder aus Keramik und/oder aus Glas und/oder aus Thermoplast und/oder aus Duroplast und/oder durch Spritzgießen hergestellt sein.

Es kann vorgesehen sein, dass:
- der erste Fügebereich und der zweite Fügebereich auf gegenüberliegenden Seiten des Trägermoduls angeordnet sind.

Es kann vorgesehen sein, dass jedes der vorgeschlagenen Trägermodule aufweist oder umfasst:
- einen dritten Fügebereich;
- einen vierten Fügebereich, der kompatibel oder passend zu dem dritten Fügebereich ausgebildet ist, vorzugsweise derart, dass er an dem dritten Fügebereich eines baugleichen anderen Trägermoduls zumindest teilweise anliegen kann, um diese beiden Trägermodule zu fügen oder zusammenzusetzen oder zusammenzuhalten.

Dieser dritte und vierte Fügebereich ermöglichen die Verbindung von Trägermodulen in einer zweiten Richtung oder Dimension im Vergleich zu einer durch den ersten und den zweiten Fügebereich definierten ersten Richtung oder Dimension.

Die jeweils zueinander kompatiblen oder passenden Fügebereiche können nach Bedarf auf beliebige Art und Weise ausgebildet sein, beispielsweise zumindest teilweise als Steckverbindung und/oder zumindest teilweise als Rastverbindung und/oder zumindest teilweise als Schnappverbindung.

Es kann vorgesehen sein, dass:
- der dritte Fügebereich und der vierte Fügebereich auf gegenüberliegenden Seiten des Trägermoduls angeordnet sind.

Es kann vorgesehen sein, dass:
- die Tragebereiche auf gegenüberliegenden Seiten des Trägermoduls angeordnet sind. Es kann vorgesehen sein, dass:
- jeder Tragebereich zwischen dem ersten und dem zweiten Fügebereich und/oder zwischen dem dritten und dem vierten Fügebereich angeordnet ist und/oder den ersten mit dem zweiten Fügebereich und/oder den dritten mit dem vierten Fügebereich verbindet.

Es kann vorgesehen sein, dass:
- der erste und der zweite Fügebereich und/oder der dritte und der vierte Fügebereich zumindest teilweise als Schwalbenschwanzverbindung und/oder zumindest teilweise als Nut-Feder-Verbindung und/oder zumindest teilweise als Spundung ausgebildet sind.

Die Erfindung schlägt gemäß einem zweiten Aspekt ein Trägergerüst für Polungswiderstände eines Stufenschalters vor, aufweisend oder umfassend:
- zwei Trägermodule, die insbesondere jeweils wie einer der vorgeschlagenen Trägermodule ausgebildet sind und die jeweils aufweisen oder umfassen:
   - einen Tragebereich für wenigstens einen Polungswiderstand; einen zweiten Tragebereich für wenigstens einen Polungswiderstand;
   - einen ersten Fügebereich;
   - einen zweiten Fügebereich, der kompatibel oder passend zu dem ersten Fügebereich ausgebildet ist, vorzugsweise derart, dass er an dem ersten Fügebereich des anderen Trägermoduls zumindest teilweise anliegen kann, um diese beiden Trägermodule zu fügen oder zusammenzusetzen oder zusammenzuhalten;
wobei:
- die Trägermodule gefügt oder zusammengesetzt sind oder zusammenhalten, indem der zweite Fügebereich des ersten Trägermoduls oder des einen Trägermoduls an dem ersten Fügebereich des zweiten Trägermoduls oder des anderen Trägermoduls zumindest teilweise anliegt.

Dieses gemäß dem zweiten Aspekt vorgeschlagene Trägergerüst ermöglicht aufgrund seines modularen Aufbaus eine einfache und flexible Anbringung, Montage und Halterung der Polungswiderständen in einem Stufenschalter.

Das vorgeschlagene Trägergerüst kann nach Bedarf auf beliebige Art und Weise ausgebildet sein und beispielsweise wenigstens ein weiteres Trägermodul aufweisen.

Das vorgeschlagene Trägergerüst kann als sogenannter einphasiger Polungsturm in einen einphasigen Stufenschalter integriert sein oder zusammen mit zwei zusätzlichen baugleichen Trägergerüsten zu einem sogenannten dreiphasigen Polungsturm zusammengebaut und in einen dreiphasigen Stufenschalter integriert sein. Er kann aber auch an beliebiger Stelle in dem Gehäuse eines Leistungstransformators angebracht werden und an einen ebenfalls in dem Gehäuse befindlichen Stufenschalter elektrisch angeschlossen sein, was auch als "Polung auf Platte" bezeichnet wird.

Die vorgeschlagene Anordnung kann nach Bedarf auf beliebige Art und Weise ausgebildet sein und beispielsweise wenigstens einen weiteren Polungswiderstand und/oder wenigstens ein weiteres Trägergerüst aufweisen. So kann beispielsweise für jede Phase eines dreiphasigen Stufenschalters ein eigenes Trägergerüst vorgesehen sein, wobei diese drei Trägergerüste vorzugsweise baugleich sind und/oder vorzugsweise über Verbindungsplatten und/oder Verbindungsstreben und/oder zusätzliche Trägermodule, die dann keine Polungswiderstände tragen, miteinander und/oder mit anderen Strukturen des Stufenschalters verbunden sind.

Es kann vorgesehen sein, dass jedes der vorgeschlagenen Trägergerüste aufweist oder umfasst:
- ein drittes Trägermodul, das insbesondere wie einer der vorgeschlagenen Trägermodule ausgebildet ist;
wobei:
- jedes Trägermodul aufweist oder umfasst:
   - einen dritten Fügebereich;
   - einen vierten Fügebereich, der kompatibel oder passend zu dem dritten Fügebereich ausgebildet ist, vorzugsweise derart, dass er an dem dritten Fügebereich eines der anderen Trägermodule zumindest teilweise anliegen kann, um diese beiden Trägermodule zu fügen oder zusammenzusetzen oder zusammenzuhalten;
- das dritte Trägermodul und eines der anderen Trägermodule gefügt oder zusammengesetzt sind oder zusammenhalten sind, indem der vierte Fügebereich des dritten Trägermoduls an dem dritten Fügebereich dieses anderen Trägermoduls zumindest teilweise anliegt.

Dieser dritte und vierte Fügebereich ermöglichen die Verbindung des dritten Trägermodul mit dem ersten oder zweiten Trägermodul in einer zweiten Richtung oder Dimension im Vergleich zu einer durch den ersten und den zweiten Fügebereich definierten ersten Richtung oder Dimension.

Jedes Trägermodul kann nach Bedarf auf beliebige Art und Weise ausgebildet sein, beispielsweise wie eines der gemäß dem ersten Aspekt vorgeschlagenen Trägermodule.

Es kann vorgesehen sein, dass jedes der vorgeschlagenen Trägergerüste aufweist oder umfasst:
- wenigstens ein Verriegelungselement, das an zwei gefügten Trägermodulen derart angreift, dass es ein Lösen dieser Trägermodule verhindert.

Diese Verriegelungselement kann nach Bedarf auf beliebige Art und Weise ausgebildet sein, beispielsweise als Schraube oder Stift oder Spannstift oder Kerbstift oder Splint oder Bolzen oder Klammer oder Bügel, und/oder beispielsweise aus Metall und/oder Kunststoff bestehen.

Die Erfindung schlägt gemäß einem weiteren Aspekt eine Anordnung von Polungswiderständen eines Stufenschalters vor, aufweisend oder umfassend:
- zwei Polungswiderstände, die jeweils zwei elektrisch leitfähige Enden haben;
- ein Trägergerüst, das insbesondere wie eines der vorgeschlagenen Trägergerüste ausgebildet ist und das zwei Trägermodule aufweist oder umfasst, die insbesondere jeweils wie eines der vorgeschlagenen Trägermodule ausgebildet sind und die jeweils aufweisen oder umfassen:
   - einen ersten Tragebereich für wenigstens einen Polungswiderstand;
   - einen zweiten Tragebereich für wenigstens einen Polungswiderstand;
   - einen ersten Fügebereich;
   - einen zweiten Fügebereich, der kompatibel oder passend zu dem ersten Fügebereich ausgebildet ist;
wobei:
- die Trägermodule gefügt oder zusammengesetzt sind oder zusammenhalten, indem der zweite Fügebereich des ersten Trägermoduls oder des einen Trägermoduls an dem ersten Fügebereich des zweiten Trägermoduls oder des anderen Trägermoduls zumindest teilweise anliegt;
- bei jedem Trägermodul die Fügebereiche auf gegenüberliegenden Seiten des Trägermoduls angeordnet sind;
- bei jedem Trägermodul die Tragebereiche auf gegenüberliegenden Seiten des Trägermoduls angeordnet sind;
- bei jedem Trägermodul jeder Tragebereich zwischen den Fügebereichen angeordnet ist und/oder die Fügebereiche miteinander verbindet;
- der erste Polungswiderstand an dem ersten Tragebereich des ersten Trägermoduls befestigt oder angebracht ist;
- der zweite Polungswiderstand an dem zweiten Tragebereich des ersten Trägermoduls und/oder dem zweiten Tragebereich des zweiten Trägermoduls befestigt oder angebracht ist;
- das erste Ende des zweiten Polungswiderstands näher bei dem zweiten Ende des ersten Polungswiderstands als bei dem ersten Ende des ersten Polungswiderstands liegt und an dieses zweite Ende angeschlossen ist;
- das zweite Ende des zweiten Polungswiderstands näher bei dem ersten Ende des ersten Polungswiderstands als bei dem zweiten Ende des ersten Polungswiderstands liegt.

Diese gemäß dem vierten Aspekt vorgeschlagene Anordnung ermöglicht aufgrund ihres modularen Aufbaus eine einfache und flexible Anbringung, Montage und Halterung der Polungswiderständen in einem Stufenschalter.

Die vorgeschlagene Anordnung kann nach Bedarf auf beliebige Art und Weise ausgebildet sein und beispielsweise wenigstens einen weiteren Polungswiderstand und/oder wenigstens ein weiteres Trägergerüst aufweisen. So kann beispielsweise für jede Phase eines dreiphasigen Stufenschalters ein eigenes Trägergerüst vorgesehen sein, wobei diese drei Trägergerüste vorzugsweise baugleich sind und/oder vorzugsweise über Verbindungsplatten und/oder Verbindungsstreben und/oder zusätzliche Trägermodule, die dann keine Polungswiderstände tragen, miteinander und/oder mit anderen Strukturen des Stufenschalters verbunden sind.

Jedes Trägergerüst kann nach Bedarf auf beliebige Art und Weise ausgebildet sein, beispielsweise wie eines der gemäß dem zweiten Aspekt vorgeschlagenen Trägergerüste.

Jedes Trägermodul kann nach Bedarf auf beliebige Art und Weise ausgebildet sein, beispielsweise wie eines der gemäß dem ersten Aspekt vorgeschlagenen Trägermodule.

Jeder Polungswiderstand kann nach Bedarf auf beliebige Art und Weise ausgebildet sein, beispielsweise als Porzellanwiderstand und/oder stabförmig.

Es kann vorgesehen sein, dass jede der vorgeschlagenen Anordnungen aufweist oder umfasst:
- einen dritten Polungswiderstand, der zwei elektrisch leitfähige Enden hat;
wobei:
- der dritte Polungswiderstand an dem ersten Tragebereich des zweiten Trägermoduls befestigt oder angebracht ist;
- das erste Ende des dritten Polungswiderstands näher bei dem zweiten Ende des zweiten Polungswiderstands als bei dem ersten Ende des zweiten Polungswiderstands liegt und an dieses zweite Ende angeschlossen ist.

Es kann vorgesehen sein, dass jede der vorgeschlagenen Anordnungen aufweist oder umfasst:
- einen vierten Polungswiderstand, der zwei elektrisch leitfähige Enden hat;
wobei:
- der zweite Polungswiderstand an dem zweiten Tragebereich des ersten Trägermoduls befestigt ist;
- der vierte Polungswiderstand an dem zweiten Tragebereich des zweiten Trägermoduls befestigt ist;
- das erste Ende des vierten Polungswiderstands näher bei dem zweiten Ende des dritten Polungswiderstands als bei dem ersten Ende des dritten Polungswiderstands liegt und an dieses zweite Ende angeschlossen ist.

Es kann vorgesehen sein, dass:
- jeder Polungswiderstand mit seinen Enden an dem Trägergerüst befestigt ist.

Alternativ oder zusätzlich kann jeder Polungswiderstand nach Bedarf mit einem zwischen seinen Enden liegenden Mittelbereich an dem Trägergerüst befestigt sein.

Es kann vorgesehen sein, dass jede der vorgeschlagenen Anordnungen aufweist oder umfasst:
- für jeden Polungswiderstand zwei Befestigungselemente, die insbesondere jeweils wie eines der vorgeschlagenen Befestigungselemente ausgebildet sind und die jeweils aufweisen:
   - zwei elektrisch leitfähige Aufnahmeabschnitte, die jeweils eine Aufnahmeöffnung für ein Ende eines der Polungswiderstände haben;
   - einen elektrisch leitfähigen Verbindungsabschnitt, der die beiden Aufnahmeabschnitte mechanisch und elektrisch miteinander verbindet;
wobei:
- jedes Trägermodul zwei Durchgangslöcher aufweist, die jeweils von dem ersten bis zu dem zweiten Tragebereich verlaufen und den Verbindungsabschnitt eines der Befestigungselemente derart aufnehmen können, dass der erste Aufnahmeabschnitt des Befestigungselements in dem ersten Tragebereich des Trägermoduls und der zweite Aufnahmeabschnitt des Befestigungselements in dem zweiten Tragebereich des Trägermoduls liegt.

Jedes Befestigungselement kann nach Bedarf auf beliebige Art und Weise ausgebildet sein, beispielsweise wie eines der gemäß dem dritten Aspekt vorgeschlagenen Befestigungselemente.

Es kann vorgesehen sein, dass:
- ein erstes und ein zweites Befestigungselement in den Durchgangslöchern des ersten Trägermoduls aufgenommen sind;
- ein drittes Befestigungselement in einem der Durchgangslöcher des zweiten Trägermoduls aufgenommen ist;
- der erste Polungswiderstand mit seinem ersten Ende in der ersten Aufnahmeöffnung des ersten Befestigungselements und mit seinem zweiten Ende in der ersten Aufnahmeöffnung des zweiten Befestigungselements sitzt;
- der zweite Polungswiderstand mit seinem ersten Ende in der zweiten Aufnahmeöffnung des zweiten Befestigungselements und mit seinem zweiten Ende in der zweiten Aufnahmeöffnung des dritten Befestigungselements sitzt.

Es kann vorgesehen sein, dass:
- ein erstes und ein zweites Befestigungselement in den Durchgangslöchern des ersten Trägermoduls aufgenommen sind;
- ein drittes und ein viertes Befestigungselement in den Durchgangslöchern des zweiten Trägermoduls aufgenommen sind;
- der erste Polungswiderstand mit seinem ersten Ende in der ersten Aufnahmeöffnung des ersten Befestigungselements und mit seinem zweiten Ende in der ersten Aufnahmeöffnung des zweiten Befestigungselements sitzt;
- der zweite Polungswiderstand mit seinem ersten Ende in der zweiten Aufnahmeöffnung des dritten Befestigungselements und mit seinem zweiten Ende in der zweiten Aufnahmeöffnung des vierten Befestigungselements sitzt;
- das dritte Befestigungselement an das zweite Befestigungselement angeschlossen ist.

Die Ausführungen und Erläuterungen zu einem der Aspekte der Erfindung, insbesondere zu einzelnen Merkmalen dieses Aspektes, gelten entsprechend auch analog für die anderen Aspekte der Erfindung.

Im Folgenden werden Ausführungsformen der Erfindung beispielhaft anhand der beigefügten Zeichnungen näher erläutert. Die daraus hervorgehenden einzelnen Merkmale sind jedoch nicht auf die einzelnen Ausführungsformen beschränkt, sondern können mit weiter oben beschriebenen einzelnen Merkmalen und/oder mit einzelnen Merkmalen anderer Ausführungsformen verbunden und/oder kombiniert werden. Die Einzelheiten in den Zeichnungen sind nur erläuternd, nicht aber beschränkend auszulegen. Die in den Ansprüchen enthaltenen Bezugszeichen sollen den Schutzbereich der Erfindung in keiner Weise beschränken, sondern verweisen lediglich auf die in den Zeichnungen gezeigten Ausführungsformen. Die Zeichnungen zeigen in:
- FIG. 1: eine Perspektivansicht und eine Seitenansicht einer Ausführungsform eines Trägermoduls für Polungswiderstände eines Stufenschalters;
- FIG. 2: eine Perspektivansicht und eine Seitenansicht einer Ausführungsform eines Trägergerüst für Polungswiderstände eines Stufenschalters;
- FIG. 3: eine Perspektivansicht und eine Seitenansicht einer ersten Ausführungsform einer Anordnung von Polungswiderständen eines Stufenschalters;
- FIG. 4: eine explodierte Perspektivansicht und eine Seitenansicht einer Ausführungsform eines Befestigungselements für Polungswiderstände;
- FIG. 5: eine Perspektivansicht einer zweiten Ausführungsform einer Anordnung von Polungswiderständen eines Stufenschalters.

In der FIG. 1 ist eine Ausführungsform eines Trägermoduls 10 für nicht dargestellte (FIG. 3) Polungswiderstände eines nicht dargestellten Stufenschalters schematisch dargestellt. Das Trägermodul 10 weist einen ersten und zweiten Tragebereich 11, 12 für jeweils wenigstens einen Polungswiderstand sowie einen ersten und zweiten Fügebereich 13, 14 auf. Der zweite Fügebereich 14 ist kompatibel und/oder passend zu dem ersten Fügebereich 13 ausgebildet. Diese Trägermodul 10 umfasst einen einteiligen Grundkörper aus spritzgegossenem Polyethylen (PE), an dem die unterschiedlichen Bereiche 11-16 ausgebildet sind.

Bei dieser Ausführungsform sind der erste und der zweite Fügebereich 13, 14 auf gegenüberliegenden Seiten des Trägermoduls 10 angeordnet, nämlich in der FIG. 1 unten und oben, und sind der erste und der zweite Tragebereich 11, 12 auf anderen gegenüberliegenden Seiten des Trägermoduls 10 angeordnet, nämlich in der FIG. 1 vorne und hinten. Somit sind die Tragebereiche 11, 12 zwischen den Fügebereichen 13, 14 angeordnet und verbinden diese miteinander.

Bei dieser Ausführungsform sind die Fügebereiche 13, 14 als Spundung ausgebildet, indem der erste Fügebereich 13 an seinen in der FIG. 1 linken und rechten Enden je zwei nach unten abstehende rechtwinklige Beine 15 aufweist, die zwischen sich eine Nut für die Spundung begrenzen, und der zweite Fügebereich 14 an seinen in der FIG. 1 linken und rechten Enden je ein nach oben abstehendes rechtwinkliges Bein 16 aufweist, die jeweils eine Feder für die Spundung bilden. Die Beine 15, 16 haben jeweils ein Durchgangsloch 17 zur Aufnahme eines nicht dargestellten (FIG. 2) Verriegelungselements, wobei das Durchgangsloch 17 in der FIG. 1 von vorne nach hinten verläuft.

Bei dieser Ausführungsform hat der Grundkörper an seinen in der FIG. 1 linken und rechten Enden jeweils zwei Durchgangslöcher 18 zur Aufnahme eines nicht dargestellten (FIG. 3, 4) Befestigungselements für Polungswiderstände. Jedes Durchgangsloch 18 verläuft von dem ersten bis zu dem zweiten Tragebereich 11, 12. Außerdem hat der Grundkörper zwischen seinen in der FIG. 1 linken und rechten Enden drei Durchgangslöcher 18' zur Aufnahme eines nicht dargestellten (FIG. 5) Polungskontakts oder sonstigen Bauteils. Jedes Durchgangsloch 18' verläuft von dem ersten bis zu dem zweiten Tragebereich 11, 12.

In der FIG. 2 ist eine Ausführungsform eines Trägergerüsts 19 für nicht dargestellte (FIG. 3) Polungswiderstände eines nicht dargestellten Stufenschalters schematisch dargestellt. Das Trägergerüst 19 weist drei Trägermodule 10.1, 10.2, 10.3 auf, die bei dieser Ausführungsform wie die Trägermodule 10 gemäß der ersten Ausführungsform ausgebildet sind.

Die Trägermodule 10.1, 10.2, 10.3 sind gefügt, indem der zweite Fügebereich 14 des ersten Trägermoduls 10.1 an dem ersten Fügebereich 13 des zweiten Trägermoduls 10.2 zumindest teilweise anliegt, nämlich im Bereich der Federn oder Beine 16 des ersten Trägermoduls 10.1 und im Bereich der Nuten zwischen den Beinen 15 des zweiten Trägermoduls 10.2, und indem der zweite Fügebereich 14 des zweiten Trägermoduls 10.2 an dem ersten Fügebereich 13 des dritten Trägermoduls 10.3 zumindest teilweise anliegt, nämlich im Bereich der Federn oder Beine 16 des zweiten Trägermoduls 10.2 und im Bereich der Nuten zwischen den Beinen 15 des dritten Trägermoduls 10.3. Wenn die Trägermodule 10.1, 10.2, 10.3 ordnungsgemäß gefügt oder zusammengesetzt sind, dann fluchten die Durchgangslöcher 17 in den jeweils einander zugeordneten Beinen 15, 16 und es kann jeweils ein Verriegelungselement 20 in die fluchtenden Durchgangslöcher 17 gedrückt werden.

Bei dieser Ausführungsform ist jedes Durchgangsloch 17 als Kerbstift ausgebildet und besteht aus spritzgegossenem PE. Es sitzt mit Presspassung in den zugeordneten fluchtenden Durchgangslöchern 17 und greift somit an den zwei benachbarten gefügten Trägermodulen 10.1 und 10.2 oder 10.2 und 10.3 derart an, dass es ein Lösen dieser Trägermodule verhindert.

In der FIG. 3 ist eine erste Ausführungsform einer Anordnung 21 von Polungswiderständen 22 eines nicht dargestellten Stufenschalters schematisch dargestellt. Die Anordnung 21 ist hier beispielhaft als einphasige Anordnung 21 ausgebildet und weist ein Trägergerüst 19, das bei dieser Ausführungsform wie das Trägergerüst 19 gemäß der zweiten Ausführungsform ausgebildet ist, vier Polungswiderstände 22.1, 22.2, 22.3, 22.4, die jeweils zwei elektrisch leitfähige Enden 23 haben, und fünf Befestigungselemente 24.1, 24.2, 24.3, 24.4, 24.5 auf. Die Enden 23 sind hier nicht zu erkennen, da sie im Inneren der Befestigungselemente 24 liegen.

Bei dieser Ausführungsform ist der erste Polungswiderstand 22.1 an dem ersten Tragebereich 11 des ersten Trägermoduls 10.1 befestigt, ist der zweite Polungswiderstand 22.2 an dem zweiten Tragebereich 12 des ersten Trägermoduls 10.1 und dem zweiten Tragebereich 12 des zweiten Trägermoduls 10.2 befestigt, ist der dritte Polungswiderstand 22.3 an dem ersten Tragebereich 11 des zweiten Trägermoduls 10.2 befestigt, und ist der vierte Polungswiderstand 22.4 an dem zweiten Tragebereich 12 des zweiten Trägermoduls 10.2 und dem zweiten Tragebereich 12 des dritten Trägermoduls 10.3 befestigt.

Jedes Befestigungselement 24 hat zwei elektrisch leitfähige Aufnahmeabschnitte 25, die jeweils eine Aufnahmeöffnung für ein Ende 23 eines der Polungswiderstände 22 haben, und einen nicht dargestellten (FIG. 4) elektrisch leitfähigen Verbindungsabschnitt 26, der die beiden Aufnahmeabschnitte 25 mechanisch und elektrisch miteinander verbindet. Der Verbindungsabschnitt 26 ist hier nicht zu erkennen, da er in den Durchgangslöchern 18 der Trägermodule 10 liegt. Die Befestigungselemente 24 werden weiter unten ausführlicher beschrieben werden.

Die Befestigungselemente 24 sind den Polungswiderständen 22 paarweise zugeordnet, nämlich das erste und zweite Befestigungselemente 24.1, 24.2 dem ersten Polungswiderstand 22.1, das zweite und dritte Befestigungselemente 24.2, 24.3 dem zweiten Polungswiderstand 22.2, das dritte und vierte Befestigungselemente 24.3, 24.4 dem dritten Polungswiderstand 22.3 und das vierte und fünfte Befestigungselemente 24.4, 24.5 dem vierten Polungswiderstand 22.4. Somit sind für jeden Polungswiderstand 22 zwei Befestigungselemente 24 vorgesehen.

Bei dieser Ausführungsform ist das erste Befestigungselement 24.1 mit seinem Verbindungsabschnitt 26 in dem in der FIG. 3 unteren linken Durchgangsloch 18 des ersten Trägermoduls 10.1 aufgenommen, ist das zweite Befestigungselement 24.2 mit seinem Verbindungsabschnitt 26 in dem in der FIG. 3 oberen rechten Durchgangsloch 18 des ersten Trägermoduls 10.1 aufgenommen, ist das dritte Befestigungselement 24.3 mit seinem Verbindungsabschnitt 26 in dem in der FIG. 3 unteren linken Durchgangsloch 18 des zweiten Trägermoduls 10.2 aufgenommen, ist das vierte Befestigungselement 24.4 mit seinem Verbindungsabschnitt 26 in dem in der FIG. 3 oberen rechten Durchgangsloch 18 des zweiten Trägermoduls 10.2 aufgenommen, und ist das fünfte Befestigungselement 24.5 mit seinem Verbindungsabschnitt 26 in dem in der FIG. 3 unteren linken Durchgangsloch 18 des dritten Trägermoduls 10.3 aufgenommen. Somit ist jeder Polungswiderstand 22 mit seinen Enden 23 über jeweils zwei Befestigungselemente 24 an dem Trägergerüst 19 befestigt. Somit liegt des Weiteren das erste, in der FIG. 3 rechte Ende 23 des zweiten Polungswiderstands 22.2 näher bei dem zweiten, in der FIG. 3 rechten Ende 23 des ersten Polungswiderstands 22.1 als bei dem ersten, in der FIG. 3 linke Ende 23 des ersten Polungswiderstands 22.1 und ist über das zweite Befestigungselement 24.2 an dieses zweite Ende 23 elektrisch angeschlossen. Somit liegt des Weiteren das zweite, in der FIG. 3 linke Ende 23 des zweiten Polungswiderstands 22.2 näher bei dem ersten Ende 23 des ersten Polungswiderstands 22.1 als bei dem zweiten Ende 23 des ersten Polungswiderstands 22.1. Somit liegt des Weiteren das erste, in der FIG. 3 linke Ende 23 des dritten Polungswiderstands 22.3 näher bei dem zweiten Ende 23 des zweiten Polungswiderstands 22.2 als bei dem ersten Ende 23 des zweiten Polungswiderstands 22.2 und ist über das dritte Befestigungselement 24.3 an dieses zweite Ende 23 elektrisch angeschlossen. Somit liegt des Weiteren das zweite, in der FIG. 3 rechte Ende 23 des dritten Polungswiderstands 22.3 näher bei dem ersten Ende 23 des zweiten Polungswiderstands 22.2 als bei dem zweiten Ende 23 des zweiten Polungswiderstands 22.2. Somit liegt des Weiteren das erste, in der FIG. 3 rechte Ende 23 des vierten Polungswiderstands 22.4 näher bei dem zweiten Ende 23 des dritten Polungswiderstands 22.3 als bei dem ersten Ende 23 des dritten Polungswiderstands 22.3 und ist über das vierte Befestigungselement 24.4 an dieses zweite Ende 23 elektrisch angeschlossen. Somit liegt des Weiteren das zweite, in der FIG. 3 linke Ende 23 des vierten Polungswiderstands 22.4 näher bei dem ersten Ende 23 des dritten Polungswiderstands 22.3 als bei dem zweiten Ende 23 des dritten Polungswiderstands 22.3. Folglich sind die Polungswiderstände 22 seriell geschaltet und mäanderartig oder zickzackförmig an dem Trägergerüst 19 angeordnet.

In der FIG. 4 ist eine Ausführungsform eines Befestigungselements 24 für nicht dargestellte (FIG. 3) Polungswiderstände 22, die jeweils zwei elektrisch leitfähige Enden 23 haben, schematisch dargestellt. Die Befestigungselemente 24 der Anordnung 21 der FIG. 3 können beispielsweise wie diese Ausführungsform ausgebildet sein.

Das Befestigungselement 24 weist zwei elektrisch leitfähige Aufnahmeabschnitte 25.1, 25.2, die jeweils eine Aufnahmeöffnung 27 für eines der Enden 23 eines Polungswiderstands 22 haben, einen elektrisch leitfähigen Verbindungsabschnitt 26, ein erstes Teilstück 28.1 und ein zweites Teilstück 28.2 auf. Der Verbindungsabschnitt 26 verbindet die beiden Aufnahmeabschnitte 25 mechanisch und elektrisch miteinander. Das erste Teilstück 28.1 enthält den ersten Aufnahmeabschnitt 25.1 und einen daran angrenzenden ersten Teil 26.1 des Verbindungsabschnitts 26. Das zweite Teilstück 28.2, enthält den zweiten Aufnahmeabschnitt 25.2 und einen daran angrenzenden zweiten Teil 26.2 des Verbindungsabschnitts 26.

Bei dieser Ausführungsform ist das freie, von dem ersten Aufnahmeabschnitt 25.1 ferne, in der FIG. 4 linke Ende des ersten Teils 26.1 als zylindrischer Bolzen ausgebildet und hat das freie, von dem zweiten Aufnahmeabschnitt 25.2 ferne, in der FIG. 4 rechte Ende des zweiten Teils 26.2 ein zylindrisches Sackloch 29 zur Aufnahme des Bolzens mit Spielpassung. Somit sind der erste und der zweite Teil 26.1, 26.2 des Verbindungsabschnitts 26 als Steckverbindung ausgebildet. In der Umfangsfläche des Bolzens und in der Umfangswand des Sacklochs 29 ist jeweils eine umlaufende Nut ausgebildet, in denen ein Sprengring sitzt, wenn die Teile 26.1, 26.2 ordnungsgemäß zusammengesteckt sind.

Bei dieser Ausführungsform weist das erste Teilstück 28.1 ein Aufnahmestück 30.1, das den ersten Aufnahmeabschnitt 25.1 enthält, und ein Verbindungsstück 31.1 auf, das den ersten Teil 26.1 des Verbindungsabschnitts 26 enthält. Das zweite Teilstück 28.2 weist ein Aufnahmestück 30.2, das den zweiten Aufnahmeabschnitt 25.2 enthält, und ein Verbindungsstück 31.2 auf, das den zweiten Teil 26.2 des Verbindungsabschnitts 26 umfasst. Bei jedem Teilstück 28 hat das jeweilige Aufnahmestück 30 ein Durchgangsloch 32 mit Innengewinde und ist das freie, diesem Aufnahmestück 30 nahe Ende des jeweiligen Verbindungsstücks 31 als Bolzen mit Außengewinde zum Eingriff in das Innengewinde ausgebildet. Somit ist jedes Verbindungsstück 31.1, 31.2 an dem jeweiligen Aufnahmestück 30.1, 30.2 durch eine Verschraubung befestigt.

Bei jedem Teilstück 28 mündet das jeweilige Durchgangsloch 32 in die jeweilige Aufnahmeöffnung 27 und ist kürzer als der Bolzen 33 des jeweiligen Verbindungsstücks 31. Hierdurch kann der Bolzen 33 so weit in das Durchgangsloch 32 geschraubt werden, dass er mit seinem freien Ende in die Aufnahmeöffnung 27 ragt und an einem in die Aufnahmeöffnung 27 geschobenen Ende 23 eines nicht dargestellten (FIG. 3) Polungswiderstands 22 anliegt, um dieses in dem Aufnahmestück 30 festzuklemmen.

Bei dieser Ausführungsform hat jedes Aufnahmestück 30 zwei zusätzliche Durchgangslöcher, in denen jeweils ein federndes oder elastische Druckstück 34 sitzt, das radial einwärts vorgespannt ist und an einem in die Aufnahmeöffnung 27 geschobenen Ende 23 eines nicht dargestellten (FIG. 3) Polungswiderstands 22 anliegt, um dieses in dem Aufnahmestück 30 festzuklemmen.

In der FIG. 5 ist eine zweite Ausführungsform einer Anordnung 21' von Polungswiderständen 22 eines nicht dargestellten Stufenschalters schematisch dargestellt. Die Anordnung 21' ist hier beispielhaft als dreiphasige Anordnung 21' ausgebildet und weist drei einphasige Anordnungen 21, die U-förmig angeordnet sind, eine Bodenplatte 35, zwei Stabilisierungsstreben 36, und einen dreiarmigen beweglichen Polungskontakt 37 auf. Jede der einphasigen Anordnungen 21 ist gemäß einer dritten Ausführungsform ausgebildet, die der ersten Ausführungsform ähnelt, sodass im Folgenden lediglich die Unterschiede ausführlicher beschrieben werden.

Jede einphasige Anordnung 21 weist einen festen Polungskontakt 38, einen Anschlusskontakt 39 und drei zusätzliche Trägermodule 10.4, auf, die unter dem jeweiligen ersten Trägermodul 10.1 angeordnet sind, wobei das oberste dieser zusätzlichen Trägermodule 10.4 an dem ersten Trägermodul 10.1. Das jeweils unterste dieser zusätzlichen Trägermodule 10.4 ist an der Bodenplatte 35 befestigt. Hierfür hat die Bodenplatte 35 zum Einen im Bereich der in der FIG. 5 linken und rechten Anordnung 21 nach oben ragende Beine hat, die den Beinen 16 der zweiten Fügebereiche 14 entsprechen und in den Nuten zwischen den Beinen 15 des ersten Fügebereichs 13 des jeweils untersten dieser zusätzlichen Trägermodule 10.4 sitzen. Hierfür hat die Bodenplatte 35 zum Anderen im Bereich der in der FIG. 5 hinteren Anordnung 21 zwei nach hinten ragende Streben, die in den unteren Durchgangslöchern 18 der Tragebereiche 11, 12 des untersten dieser zusätzlichen Trägermodule 10.4 aufgenommen und daran befestigt sind.

Bei jeder der einphasigen Anordnungen 21 ist der feste Polungskontakt 38 in einem der Durchgangslöcher 18' der Tragebereiche 11, 12 des jeweiligen obersten der zusätzlichen Trägermodule 10.4 aufgenommen und daran befestigt, und ist der Anschlusskontakt 39 ähnlich wie ein Aufnahmestück 30 auf dem Ende desjenigen Befestigungselements 24 befestigt, das das zweite Ende des vierten Polungswiderstands 22.4 am dritten Trägermodul 10.3 hält. Jeder feste Polungskontakt 38 ist über eine Leitung 40 an das erste Befestigungselement 24.1 und somit an das erste Ende des jeweiligen ersten Polungswiderstands 22.1 elektrisch angeschlossen.

Die Bodenplatte 35 hat in der Mitte ein Durchgangsloch, in dem ein senkrechtes Bein des beweglichen Polungskontakts 37 schwenkbar oder drehbar gelagert ist. Der beweglichen Polungskontakt 37 weist zudem drei waagerechte Kontaktfinger auf, die auf Höhe der festen Polungskontakte 38 liegen und durch Schwenken oder Drehen des beweglichen Polungskontakts 37 in Berührung mit den festen Polungskontakte 38 gebracht werden können.

Die Stabilisierungsstreben 36 sind an den dritten Trägermodulen 10.3 befestigt, indem sie jeweils ähnlich wie ein erster Fügebereich 13 mit ihren Enden an den Beinen 16 des jeweils dritten Trägermoduls 10.3 befestigt sind.

### Bezugszeichen

- 10: Trägermodul
- 11: erster Tragebereich
- 12: zweiter Tragebereich
- 13: erster Fügebereich
- 14: zweiter Fügebereich
- 15: Beine von 13
- 16: Beine von 14
- 17: Durchgangslöcher von 15, 16 für Verriegelungselement
- 18, 18': Durchgangslöcher von 11, 12 für Befestigungselement/ Polungskontakt
- 19: Trägergerüst
- 20: Verriegelungselement
- 21, 21': einphasige/dreiphasige Anordnung
- 22: Polungswiderstände
- 23: Enden von 22
- 24: Befestigungselemente
- 25: Aufnahmeabschnitte von 24
- 26: Verbindungsabschnitt von 24
- 27: Aufnahmeöffnung von 25
- 28: Teilstücke von 24
- 29: Sackloch in 26
- 30: Aufnahmestücke von 28
- 31: Verbindungsstücke von 28
- 32: Durchgangslöcher von 30
- 33: Bolzen von 31
- 34: Druckstücke
- 35: Bodenplatte
- 36: Stabilisierungsstreben
- 37: beweglicher Polungskontakt
- 38: feste Polungskontakte
- 39: Anschlusskontakt
- 40: Leitung

## Patentansprüche

1. Trägermodul (10) für Polungswiderstände (22) eines Stufenschalters, aufweisend
- einen ersten Tragebereich (11) für wenigstens einen Polungswiderstand (22);
- einen ersten Fügebereich (13); **gekennzeichnet durch**:
- einen zweiten Tragebereich (12) für wenigstens einen Polungswiderstand (22);
- einen zweiten Fügebereich (14), der kompatibel zu dem ersten Fügebereich (13) ausgebildet ist.

2. Trägermodul (10) nach dem vorigen Anspruch, wobei
- der erste Fügebereich (13) und der zweite Fügebereich (14) auf gegenüberliegenden Seiten des Trägermoduls (10) angeordnet sind.

3. Trägermodul (10) nach einem der vorigen Ansprüche, aufweisend
- einen dritten Fügebereich;
- einen vierten Fügebereich, der kompatibel zu dem dritten Fügebereich ausgebildet ist.

4. Trägermodul (10) nach einem der vorigen Ansprüche, wobei
- die Tragebereiche (11, 12) auf gegenüberliegenden Seiten des Trägermoduls (10) angeordnet sind; und/oder
- jeder Tragebereich (11, 12) zwischen dem ersten (13) und dem zweiten Fügebereich (14) und/oder zwischen dem dritten und dem vierten Fügebereich angeordnet ist und/oder den ersten (13) mit dem zweiten Fügebereich (14) und/oder den dritten mit dem vierten Fügebereich verbindet.

5. Trägergerüst (19) für Polungswiderstände (22) eines Stufenschalters, aufweisend
- zwei Trägermodule (10), die jeweils aufweisen
• einen ersten Tragebereich (11) für wenigstens einen Polungswiderstand (22);
• einen zweiten Tragebereich (12) für wenigstens einen Polungswiderstand (22);
• einen ersten Fügebereich (13);
• einen zweiten Fügebereich (14), der kompatibel zu dem ersten Fügebereich (13) ausgebildet ist,
wobei
- die Trägermodule (10) gefügt sind, indem der zweite Fügebereich (14) des ersten Trägermoduls (10) an dem ersten Fügebereich (13) des zweiten Trägermoduls (10) zumindest teilweise anliegt.

6. Trägergerüst (19) nach dem vorigen Anspruch, aufweisend
- ein drittes Trägermodul (10);
wobei
- jedes Trägermodul (10) aufweist
• einen dritten Fügebereich;
• einen vierten Fügebereich, der kompatibel zu dem dritten Fügebereich ausgebildet ist;
- das dritte Trägermodul (10) und eines der anderen Trägermodule (10) gefügt sind, indem der vierte Fügebereich des dritten Trägermoduls (10) an dem dritten Fügebereich dieses anderen Trägermoduls (10) zumindest teilweise anliegt.

7. Trägergerüst (19) nach einem der vorigen Ansprüche, wobei
- wenigstens eines der Trägermodule (10) gemäß einem der Ansprüche 1 bis 4 ausgebildet ist.

8. Anordnung (21, 21') von Polungswiderständen (22) eines Stufenschalters, aufweisend
- zwei Polungswiderstände (22), die jeweils zwei elektrisch leitfähige Enden (23) haben;
- ein Trägergerüst (19), das zwei Trägermodule (10) aufweist, die jeweils aufweisen
- einen ersten Tragebereich (11) für wenigstens einen Polungswiderstand (22);
• einen zweiten Tragebereich (12) für wenigstens einen Polungswiderstand (22);
• einen ersten Fügebereich (13);
• einen zweiten Fügebereich (14), der kompatibel zu dem ersten Fügebereich (13) ausgebildet ist;
wobei
- die Trägermodule (10) gefügt sind, indem der zweite Fügebereich (14) des ersten Trägermoduls (10) an dem ersten Fügebereich (13) des zweiten Trägermoduls (10) zumindest teilweise anliegt;
- bei jedem Trägermodul (10) die Fügebereiche (13, 14) auf gegenüberliegenden Seiten des Trägermoduls (10) angeordnet sind;
- bei jedem Trägermodul (10) die Tragebereiche (11, 12) auf gegenüberliegenden Seiten des Trägermoduls (10) angeordnet sind;
- bei jedem Trägermodul (10) jeder Tragebereich 11, (12) zwischen den Fügebereichen (13, 14) angeordnet ist und/oder die Fügebereiche (13, 14) miteinander verbindet;
- der erste Polungswiderstand (22.1) an dem ersten Tragebereich (11) des ersten Trägermoduls (10) befestigt ist;
- der zweite Polungswiderstand (22.2) an dem zweiten Tragebereich (12) des ersten Trägermoduls (10) und/oder dem zweiten Tragebereich (12) des zweiten Trägermoduls (10) befestigt ist;
- das erste Ende (23) des zweiten Polungswiderstands (22) näher bei dem zweiten Ende (23) des ersten Polungswiderstands (22) als bei dem ersten Ende (23) des ersten Polungswiderstands (22) liegt und an dieses zweite Ende (23) angeschlossen ist;
- das zweite Ende (23) des zweiten Polungswiderstands (22) näher bei dem ersten Ende (23) des ersten Polungswiderstands (22) als bei dem zweiten Ende (23) des ersten Polungswiderstands (22) liegt.

9. Anordnung (21, 21') nach dem vorigen Anspruch, wobei
- jeder Polungswiderstand (22) mit seinen Enden (23) an dem Trägergerüst (19) befestigt ist.

10. Anordnung (21, 21') nach dem vorigen Anspruch, aufweisend
- für jeden Polungswiderstand (22) zwei Befestigungselemente (24), die jeweils aufweisen
• zwei elektrisch leitfähige Aufnahmeabschnitte (25), die jeweils eine Aufnahmeöffnung (27) für ein Ende (23) eines der Polungswiderstände (22) haben;
• einen elektrisch leitfähigen Verbindungsabschnitt (26), der die beiden Aufnahmeabschnitte (25) mechanisch und elektrisch miteinander verbindet;
wobei
- jedes Trägermodul (10) zwei Durchgangslöcher (18) aufweist, die jeweils von dem ersten (11) bis zu dem zweiten Tragebereich (12) verlaufen und den Verbindungsabschnitt (26) eines der Befestigungselemente (24) derart aufnehmen können, dass der erste Aufnahmeabschnitt (25.1) des Befestigungselements (24) in dem ersten Tragebereich (11) des Trägermoduls (10) und der zweite Aufnahmeabschnitt (25.2) des Befestigungselements (24) in dem zweiten Tragebereich (12) des Trägermoduls (10) liegt.

11. Anordnung (21, 21') nach dem vorigen Anspruch, wobei
- ein erstes und ein zweites Befestigungselement (24) in den Durchgangslöchern (18) des ersten Trägermoduls (10) aufgenommen sind;
- ein drittes Befestigungselement (24) in einem der Durchgangslöcher (18) des zweiten Trägermoduls (10) aufgenommen ist;
- der erste Polungswiderstand (22) mit seinem ersten Ende (23) in der ersten Aufnahmeöffnung (27) des ersten Befestigungselements (24) und mit seinem zweiten Ende (23) in der ersten Aufnahmeöffnung (27) des zweiten Befestigungselements (24) sitzt;
- der zweite Polungswiderstand (22) mit seinem ersten Ende (23) in der zweiten Aufnahmeöffnung (27) des zweiten Befestigungselements (24) und mit seinem zweiten Ende (23) in der zweiten Aufnahmeöffnung (27) des dritten Befestigungselements (24) sitzt.

12. Anordnung (21, 21') nach einem der vorigen Ansprüche 8-11, wobei
- ein erstes und ein zweites Befestigungselement (24) in den Durchgangslöchern (18) des ersten Trägermoduls (10) aufgenommen sind;
- ein drittes und ein viertes Befestigungselement (24) in den Durchgangslöchern (18) des zweiten Trägermoduls (10) aufgenommen sind;
- der erste Polungswiderstand (22) mit seinem ersten Ende (23) in der ersten Aufnahmeöffnung (27) des ersten Befestigungselements (24) und mit seinem zweiten Ende (23) in der ersten Aufnahmeöffnung (27) des zweiten Befestigungselements (24) sitzt;
- der zweite Polungswiderstand (22) mit seinem ersten Ende (23) in der zweiten Aufnahmeöffnung (27) des dritten Befestigungselements (24) und mit seinem zweiten Ende (23) in der zweiten Aufnahmeöffnung (27) des vierten Befestigungselements (24) sitzt;
- das dritte Befestigungselement (24) an das zweite Befestigungselement (24) angeschlossen ist.

13. Anordnung (21, 21') nach einem der Ansprüche 10 bis 12, wobei
- jedes Befestigungselement (24) umfasst
• ein erstes Teilstück (28.1), das den jeweiligen ersten Aufnahmeabschnitt (25.1) und einen daran angrenzenden ersten Teil (26.1) des jeweiligen Verbindungsabschnitts (26) umfasst;
• ein zweites Teilstück (28.2), das den jeweiligen zweiten Aufnahmeabschnitt (25.2) und einen daran angrenzenden zweiten Teil (26.2) des jeweiligen Verbindungsabschnitts (26) umfasst;
- bei jedem Befestigungselement (24)
• der erste (26.1) und der zweite Teil (26.2) als Steckverbindung ausgebildet sind.

14. Anordnung (21, 21') nach dem vorigen Anspruch, wobei
- bei jedem Befestigungselement (24)
• das erste Teilstück (28.1) ein Aufnahmestück (30.1), das den ersten Aufnahmeabschnitt (25.1) umfasst, und ein Verbindungsstück (31.1) aufweist, das den ersten Teil (26.1) des Verbindungsabschnitts (26) umfasst und an diesem Aufnahmestück (30.1) befestigt ist, und/oder
• das zweite Teilstück (28.2) ein Aufnahmestück (30.2), das den zweiten Aufnahmeabschnitt (25.2) umfasst, und ein Verbindungsstück (31.2) aufweist, das den zweiten Teil (26.2) des Verbindungsabschnitts (26) umfasst und an diesem Aufnahmestück (30.2) befestigt ist.

15. Anordnung (21, 21') nach dem vorigen Anspruch, wobei
- bei jedem Befestigungselement (24) bei wenigstens einem der Teilstücke (28)
• das jeweilige Aufnahmestück (30) ein Loch (32) mit Innengewinde hat;
• das freie, diesem Aufnahmestück (30) nahe Ende des jeweiligen Verbindungsstücks (31) als Bolzen mit Außengewinde zum Eingriff in das Innengewinde ausgebildet ist;
• das Loch (32) des jeweiligen Aufnahmestücks (30) ein Durchgangsloch ist, das in die jeweilige Aufnahmeöffnung (27) mündet und kürzer als der Bolzen des jeweiligen Verbindungsstücks (31) ist.

16. Anordnung (21, 21') nach einem der vorigen Ansprüche 8-15, wobei
- das Trägergerüst (19) gemäß einem der Ansprüche 5 bis 7 ausgebildet ist, und/oder
- wenigstens eines der Trägermodule (10) gemäß einem der Ansprüche 1 bis 4 ausgebildet ist.

## Claims

1. Support module (10) for polarity resistors (22) of a tap changer, comprising:
- a first supporting region (11) for at least one polarity resistor (22); and
- a first joining region (13); **characterised by**
- a second supporting region (12) for at least one polarity resistor (22); and
- a second joining region (14), which is formed to be compatible with the first joining region (13).

2. Support module (10) according to the preceding claim, wherein:
- the first joining region (13) and the second joining region (14) are arranged on opposite sides of the support module (10).

3. Support module (10) according to one of the preceding claims, comprising:
- a third joining region; and
- a fourth joining region, which is formed to be compatible with the third joining region.

4. Support module (10) according to any one of the preceding claims, wherein:
- the supporting regions (11, 12) are arranged on opposite sides of the support module (10); and/or
- each supporting region (11, 12) is arranged between the first joining region (13) and the second joining region (14) and/or between the third joining region and the fourth joining region and/or the first joining region (13) is connected with the second joining region (14) and/or the third joining region is connected with the fourth joining region.

5. Support structure (19) for polarity resistors (22) of a tap changer, comprising:
- two support modules (10), which each comprise:
- a first supporting region (11) for at least one polarity resistor (22);
- a second supporting region (12) for at least one polarity resistor (22);
- a first joining region (13); and
- a second joining region (14), which is formed to be compatible with the first joining region (13);
wherein:
- the support modules (10) are joined in that the second joining region (14) of the first support module (10) bears at least partly against the first joining region (13) of the second support module (10).

6. Support structure (19) according to the preceding claim, comprising:
- a third support module (10);
wherein:
- each support module (10) comprises:
- a third joining region; and
- a fourth joining region, which is formed to be compatible with the third joining region;
- and the third support module (10) and one of the other support modules (10) are joined in that the fourth joining region of the third support module (10) bears at least partly against the third joining region of this other support module (10).

7. Support structure (19) according to any one of the preceding claims, wherein
- at least one of the support modules (10) is formed in accordance with any one of claims 1 to 4.

8. Arrangement (21, 21') of polarity resistors (22) of a tap changer, comprising:
- two polarity resistors (22), which each have two electrically conductive ends (23); and
- a support structure (19), which comprises two support modules (10) each having:
- a first supporting region (11) for at least one polarity resistor (22);
- a second supporting region (12) for at least one polarity resistor (22);
- a first joining region (13); and
- a second joining region (14), which is formed to be compatible with the first joining region;
wherein:
- the support modules (10) are joined in that the second joining region (14) of the first support module (10) at least partly bears against the first joining region (13) of the second support module (10);
- in each support module (10) the joining regions (13, 14) are arranged on opposite sides of the support module (10);
- in each support module (120) the supporting regions (11, 12) are arranged on opposite sides of the support module (10);
- in each support module (10) each supporting region (11, 12) is arranged between the joining regions (13, 14) and/or connects together the joining regions (13, 14);
- the first polarity resistor (22.1) is fastened to the first supporting region (11) of the first support module (10);
- the second polarity resistor (22.2) is fastened to the second supporting region (12) of the first support module (10) and/or the second supporting region (12) of the second support module (10);
- the first end (23) of the second polarity resistor (22) lies closer to the second end (23) of the first polarity resistor (22) than to the first end (23) of the first polarity resistor (22) and is connected with this second end (23); and
- the second end (23) of the second polarity resistor (22) lies closer to the first end (23) of the first polarity resistor (22) than to the second end (23) of the first polarity resistor (22).

9. Arrangement (21, 21') according to the preceding claim, wherein:
- each polarity resistor (22) is fastened by its ends (23) to the support structure (19).

10. Arrangement (21, 21') according to the preceding claim, comprising:
- for each polarity resistor (23), two fastening elements (24) each comprising:
- two electrically conductive receiving sections (25) each having a receiving opening (27) for an end of one (23) of the polarity resistors (22); and
- an electrically conductive connecting section (26), which mechanically and electrically connects the two receiving sections (25) together;
wherein:
- each support module (10) has two passages (18), which each extend from the first supporting region (11) to the second supporting region (12) and can receive the connecting section (26) of one of the fastening elements (24) in such a way that the first receiving section (25.1) of the fastening element (24) lies in the first supporting region (11) of the support module (10) and the second receiving section (25.2) of the fastening element (24) lies in the second supporting region (12) of the support module (10).

11. Arrangement (21, 21') according to the preceding claim, wherein:
- a first and a second fastening element (24) are received in the passages (18) of the first support module (10);
- a third fastening element (24) is received in one of the passages (18) of the second support module (10);
- the first polarity resistor (22) is seated by its first end (23) in the first receiving opening (27) of the first fastening element (24) and by its second end (23) in the first receiving opening (27) of the second fastening element (24); and
- the second polarity resistor (22) is seated by its first end (23) in the second receiving opening (27) of the second fastening element (24) and by its second end (23) in the second receiving opening (27) of the third fastening element (24).

12. Arrangement (21, 21') according to any one of the preceding claims 8 to 11, wherein:
- a first and a second fastening element (24) are received in the passages (18) of the first support module (10);
- a third and a fourth fastening element (24) are received in the passages (18) of the second support module (10);
- the first polarity resistor (22) is seated by its first end (23) in the first receiving opening (27) of the first fastening element (24) and by its second end (23) in the first receiving opening (27) of the second fastening element (24);
- the second polarity resistor (22) is seated by its first end (23) in the second receiving opening (27) of the third fastening element (24) and by its second end (23) in the second receiving opening (27) of the fourth fastening element (24); and
- the third fastening element (24) is connected with the second fastening element (24).

13. Arrangement (21, 21') according to any one of claims 10 to 12, wherein
- each fastening element (24) comprises
- a first portion (28.1), which comprises the first receiving section (25.1) and an adjoining first part of the connecting section (26); and
- a second portion (28.2), which comprises the second receiving section (25.2) and an adjoining second part of the connecting section (26);
- in each fastening element (24)
- the first part (26.1) and the second part (26.2) are constructed as a plug connection.

14. Arrangement (21, 21') according to the preceding claim, wherein:
- in each fastening element (24)
- the first portion (28.1) comprises a receiving member (30.1), which comprises the first receiving section (25.1), and a connecting member (31.1), which comprise the first part (26.1) of the connecting section (26) and is fastened to this receiving member (30.1); and/or
- the second portion (28.2) comprises a receiving member (30.2), which comprises the second receiving section (25.2), and a connecting member (31.2), which comprises the second part (26.2) of the connecting section and is fastened to this receiving member.

15. Arrangement (21, 21') according to the preceding claim, wherein
- in each fastening element (24) in at least one of the portions (28)]
- the respective receiving member (30) has a hole (32) with an internal thread;
- the free end, which is near this receiving member (30), of the respective connecting member (31) is formed as a stud with an external thread for engagement in the internal thread; and
- the hole (32) of the respective receiving member (30) is a passage which opens into the respective receiving opening (27) and is shorter than the stud of the respective connecting member (31).

16. Arrangement (21, 21') according to any one of the preceding claims 8 to 15, wherein
- the support structure (19) is constructed in accordance with any one of claims 5 to 7 and/or
- at least one of the support modules (10) is constructed in accordance with any one of claims 1 to 4.

## Revendications

1. Module de support (10) pour des résistances de polarité (22) d'un commutateur à plots comprenant :
- une première zone de support (11) pour au moins une résistance de polarité (22),
- une première zone d'assemblage (13),
**caractérisé par**
- une seconde zone de polarité (12) pour au moins une résistance de polarité (22), et
- une seconde zone d'assemblage (14) compatible avec la première zone d'assemblage (13).

2. Module de support (10) selon la revendication précédente,
dans lequel
la première zone d'assemblage (13) et la seconde zone d'assemblage (14) sont sur les côtés opposés du module de support (10).

3. Module de support (10) selon l'une des revendications précédentes, comprenant :
- une troisième zone d'assemblage, et
- une quatrième zone d'assemblage compatible avec la troisième zone d'assemblage.

4. Module de support (10) selon l'une des revendications précédentes, dans lequel
- les zones de support (11, 12) sont situées sur les côtés opposés du module de support (10), et/ou
- chaque zone de support (11, 12) est située entre la première zone d'assemblage (13) et la seconde zone d'assemblage (14) et/ou entre la troisième et la quatrième zone d'assemblage, et/ou chaque zone de support relie la première zone d'assemblage (13) à la seconde zone d'assemblage (14) et/ou la troisième zone d'assemblage à la quatrième.

5. Ossature de support (19) pour les résistances de polarités (22) d'un commutateur à plots comprenant :
- deux modules de support (10) ayant respectivement :
• une première zone de support (11) pour au moins une résistance de polarité (22),
• une seconde zone de support (12) pour au moins une résistance de polarité (22),
• une première zone d'assemblage (13),
• une seconde zone d'assemblage (14) compatible avec la première zone d'assemblage (13),
ossature dans laquelle
- les modules de support (10) sont assemblés en ce que la seconde zone d'assemblage (14) du premier module de support (10) est appliqué au moins en partie contre la première zone d'assemblage (13) du second module de support (10).

6. Ossature de support (19) selon la revendication précédente, comprenant :
- un troisième module de support (10),
ossature dans laquelle
- chaque module de support (10) comprend :
• une troisième zone d'assemblage, et
• une quatrième zone d'assemblage compatible avec la troisième zone d'assemblage,
- le troisième module de support (10) qui est l'un des autres modules de support (10) étant assemblé en ce que la quatrième zone d'assemblage du troisième module de support (10) s'applique au moins partiellement contre la troisième zone d'assemblage de l'autre module de support (10).

7. Ossature de support (19) selon l'une des revendications précédentes, ossature dans laquelle
au moins l'un des modules de support (10) est réalisé selon les revendications 1 à 14.

8. Dispositif (21, 21') de résistance de polarité (22) d'un commutateur à plots comprenant :
- deux résistances de polarité (22) ayant respectivement deux extrémités (23) électro-conductrices,
- une ossature de support (19) ayant deux modules de support (10) comportant chacune respectivement :
• une première zone de support (11) pour au moins une résistance de polarité (22),
• une seconde zone de support (12) pour au moins une résistance de polarité (22),
• une première zone d'assemblage (13),
• une seconde zone d'assemblage (14) compatible avec la première zone d'assemblage (13),
dispositif dans lequel
- les modules de support (10) sont assemblés en ce que la seconde zone d'assemblage (14) du premier module de support (10) s'applique au moins en partie contre la première zone d'assemblage (13) du second module de support (10),
- sur chaque module de support (10), les zones d'assemblage (13, 14) sont situées sur les côtés opposés du module de support (10),
- pour chaque module de support (10), les zones de support (11, 12) sont situées sur des côtés opposés du module de support (10),
- sur chaque module de support (10), chaque zone de support (11, 12) est située entre les zones d'assemblage (13, 14) et/ou les zones d'assemblage (13, 14) sont reliées entre elles,
- la première résistance de polarité (22.1) est fixée à la première zone de support (11) du premier module de support (10),
- la seconde résistance de polarité (22.2) est fixée à la seconde zone de support (12) du premier module de support (10) et/ou de la seconde zone de support (12) du second module de support (10),
- la première extrémité (23) de la seconde résistance de polarité (22) est située plus près de la seconde extrémité (23) de la première résistance de polarité (22) que de la première extrémité (23) de la première résistance de polarité (22) et elle est raccordée à cette seconde extrémité (23),
- la seconde extrémité (23) de la seconde résistance de polarité (22) est située plus près de la première extrémité (23) de la première résistance de polarité (22) que la seconde extrémité (23) de la première résistance de polarité (22).

9. Dispositif (21, 21') selon la revendication précédente,
dans lequel
chaque résistance de polarité (22) est fixée par son extrémité (23) à l'ossature de support (19).

10. dispositif (21, 21') selon la revendication précédente,
comprenant :
- pour chaque résistance de polarité (22), deux éléments de fixation (24) qui sont orientés respectivement l'un vers l'autre ayant respectivement :
• deux segments récepteurs (25) électro-conducteurs qui ont respectivement un orifice récepteur (27) pour une extrémité (23) de l'une des résistances de polarité (22),
• un segment de liaison (26) électro-conducteur qui relie mécaniquement et électriquement les deux segments récepteurs (25),
dispositif dans lequel
- chaque module de support (10) a deux orifices traversants (18) qui passent respectivement de la première zone de support (11) à la seconde zone de support (12) et reçoivent le segment de liaison (26) d'un des éléments de fixation (24) de façon que le premier segment récepteur (25.1) de l'élément de fixation (24) se situe dans la première zone de support (11) du module de support (10) et le second récepteur (25.2) de l'élément de fixation (24) se situe dans la seconde zone de support (12) du module de support (10).

11. Dispositif (21, 21') selon la revendication précédente,
dans lequel
- un premier et un second élément de fixation (24) sont logés dans les orifices traversant (18) du premier module de support (10),
- un troisième élément de fixation (24) est logé dans l'un des orifices traversant (18) du second module de support (10),
- la première extrémité (23) de la première résistance de polarité (22) est dans le premier orifice récepteur (27) du premier élément de fixation (24) et sa seconde extrémité (23) est dans le premier orifice récepteur (27) du second élément de fixation (24),
- la première extrémité (23) de la seconde résistance de polarité (22) est dans le second orifice récepteur (27) du second élément de fixation (24) et sa seconde extrémité (23) est dans le second orifice récepteur (27) du troisième élément de fixation (24).

12. Dispositif (21, 21') selon l'une des revendications 8-11,
dans lequel
- un premier et un second élément de fixation (24) sont logés dans les orifices traversants (18) du premier module de support (10),
- un troisième et un quatrième élément de fixation (24) sont reçus dans les orifices traversants (18) du second module de support (10),
- la première extrémité (23) de la première résistance de polarité (22) est dans le premier orifice récepteur (27) du premier élément de fixation (24) et sa seconde extrémité (23) est dans le premier orifice récepteur (27) du second élément de fixation (24),
- la première extrémité (23) de la seconde résistance de polarité (22) est dans le second orifice récepteur (27) du troisième élément de fixation (24) et sa seconde extrémité (23) est dans le second orifice récepteur (27) du quatrième élément de fixation (24),
- le troisième élément de fixation (24) est raccordé au second élément de fixation (24).

13. Dispositif (21, 21') selon l'une des revendications 10-12,
dans lequel
- chaque élément de fixation (24) comprend :
• une première partie de pièce (28.1) comprenant le premier segment récepteur (25.1) respectif et une première partie (26.1) adjacente à celui-ci du segment de liaison (26) respectif,
• une seconde partie de pièce (28.2) comprenant le second segment récepteur (25.2) respectif et une seconde partie (26.2) du segment récepteur (26) adjacente au précédent,
- pour chaque élément de fixation (24),
• la première partie (26.1) et la seconde partie (26.2) sont réalisées comme une liaison par enfichage.

14. Dispositif (21, 21') selon la revendication précédente,
dans lequel
- pour chaque élément de fixation (24),
• la première partie de pièce (28.1) comprend une pièce réceptrice (30.1) qui comprend le premier segment récepteur (25.1) et une pièce de liaison (31.1) qui comprend la première partie (26.1) du segment de liaison (26) fixée à cette pièce réceptrice (30.1), et/ou
• la seconde partie de pièce (28.2) comprend une pièce réceptrice (30.2) qui comprend le second segment récepteur (25.2) et à une pièce de liaison (31.2) qui comprend la seconde partie (26.2) du segment de liaison (26) fixée à cette pièce réceptrice (30.2).

15. Dispositif (21, 21') selon la revendication précédente,
dans lequel
- pour chaque élément de fixation (24) pour au moins l'une des parties de pièce (28),
• la pièce réceptrice (30) respective comporte un orifice (32) avec une filetage intérieur,
• l'extrémité libre de la pièce de liaison respective (31) proche de la pièce réceptrice (30) est réalisée sous la forme d'un goujon avec un filetage extérieur pour se visser dans le filetage intérieur,
• l'orifice (32) de la pièce réceptrice (30) respective est un orifice traversant qui débouche dans l'orifice récepteur (27) respectif et est plus court que le goujon de la pièce de liaison respective (31).

16. Dispositif (21, 21') selon l'une des revendications 8 à 15,
dans lequel
- l'ossature de support (19) est réalisé selon les revendications 5-7, et/ou
- au moins l'un des modules de support (10) est réalisé selon les revendications 1 à 4.
